# EUROPÄISCHE PATENTSCHRIFT

(11) **EP 0 056 580 B1**
(45) Veröffentlichungstag und Bekanntmachung des Hinweises auf die Patenterteilung: **28.08.1985**
(21) Anmeldenummer: 82100047.8
(22) Anmeldetag: 07.01.1982
(51) Int. Cl.: H01F 27/32, H01F 27/08

(54) **Wicklung für einen luftgekühlten Trockentransformator oder für eine Drosselspule mit Distanzelementen in den Luftkanälen**
Winding for an air-cooled dry transformer or reactor having spacers in the air channels
Enroulement pour un transformateur ou bobine réactance à sec refroidi par air et comportant des éléments d'espacement dans les canaux à air

(30) Priorität: 16.01.1981 DE 3101217
(43) Veröffentlichungstag der Anmeldung: 28.07.1982
(73) Patentinhaber: Smit Transformatoren B.V., 6531 JC Nijmegen (NL)
(72) Erfinder: Van der Vegt, Jacobus F.H., NL-6721 VH Bennekom (NL)
(74) Vertreter: Schulze Horn, Stefan, Dipl.-Ing.

## Beschreibung

Die Erfindung betrifft eine Wicklung für einen Trockentransformator oder eine Drosselspule, bei der der Hohlraum zwischen wenigstens zwei Wicklungslagen durch eine axial ausgerichtete Abstandshalteanordnung in mehrere axial verlaufende Kühlkanäle unterteilt ist, wobei die Abstandshalteanordnung miteinander in Abstand verbundene Stützschenkel aufweist.

Es ist bekannt (US-A-1 938 421), bei luftgekühlten Transformatoren Luftkanäle durch Distanzelemente offen zu halten. Die bekannten Distanzelemente sind U-förmig aufgebaut, wobei zwischen die U-Schenkel ein Füllelement eingeschoben ist und die nach außen abgebogenen Schenkel in einem mit angepaßter Aussparung versehenen Streifen gehalten sind. Die Distanzelemente weisen demnach keine versteiften Stützschenkel auf, sondern werden in den stockwerkartig übereinanderliegenden Streifen gehalten. Dadurch werden sie vor dem Knicken bewahrt. Das Füllelement nimmt außerdem weitere Belastungen auf. Der Querschnitt der bekannten Distanzelemente steht praktisch nicht für eine Luftströmung zur Verfügung.

Weiterhin ist bekannt (DE-B-20 51 883), während des Wickelns von Trockentransformatoren zwischen die Wickellagen jeweils Formstücke einzulegen, die Wellenform haben und die als Distanzhalter dienen. Diese bekannten Distanzhalter lassen sich nur schwer so gestalten, daß sie entsprechend den unterschiedlich auftretenden Kräften um die Peripherie der Wicklung verteilte Stützschenkel aufweisen. Dies ist deshalb nachteilig, weil z. B. diejenigen Wicklungslagen, die direkt um den Kernschenkel herum angeordnet sind im Kurzschlußfall mit erheblich höheren Kräften in Richtung kern gedrückt werden, als die weiter außen liegenden Wicklungslagen, bei denen radial nach außen gerichtete Kräfte auftreten. Im letzteren Falle kann, über den Umfanggemessen, die Distanz von Stützschenkel zu Stützschenkel im Mittel größer sein als im ersteren Falle. Eine Veränderung dieser Umfangsdistanzen kann aber mit gewellten Formstücken praktisch nicht erreicht werden. Außerdem kann die Länge der Stützschenkel nicht durch Abfeilen oder Abschneiden geändert werden.

Es stellt sich daher die Aufgabe, bei möglichst straff aufzubringender Wicklung für Trockentransformatoren bzw. Drosselspulen eine relativ dichte Belegung des Hohlraumes mit Stützschenkeln und gleichzeitig eine möglichst hohe Kühlleistung zu erreichen.

Diese Aufgabe wird bei einer Wicklung der eingangs genannten Art dadurch gelöst, dass bei der Abstandshalteanordnung jeweils zwei der Stützschenkel frei enden und paardweise zu einzelnen Distanzelementen starr miteinander verbunden sind.

Die Erfindung beruht demnach auf dem Grundgedanken, einzelne Distanzelemente zu verwenden, die kein Vollprofil, sondern ein Stegprofil aufweisen. Derartige Distanzelemente können in einfacher Weise durch Extrudieren aus Kunststoff hergestellt werden.

Es sind verschiedene Querschnittsformen der Distanzelemente möglich. Die Stützschenkel können parallel zueinander liegen und im Querschnitt zusammen mit dem Verbindungssteg eine H- oder π-Konfiguration bilden. Die H-Konfiguration hat den Vorteil, daß bei dem Einlegen Ober- und Unterseite gleich sind. Die π-Konfiguration wieder führt zu einer etwas größeren Festigkeit,da der verbindende Quersteg eine Art Dach bildet.

Es ist auch möglich, die Stützschenkel zu ihren freien Enden hin divergieren zu lassen, wobei sie im Querschnitt gegebenenfalls zusammen mit einem Verbindungssteg, eine Trapez- oder V-Form bilden. Diese Konfiguration hat den Vorteil, daß die schrägliegenden Stützschenkel eine relativ große Knicklast aufnehmen können. Schließlich ist noch möglich, daß bei parallelen oder im Winkel zueinander stehenden Stützschenkeln diese durch einen Bogen miteinander verbunden sind.

Es besteht außerdem der Vorteil, daß die Stützschenkel durch Feilen oder Hobeln in einfacher Weise nachträglich gekürzt werden können.

Die Distanzelemente können beispielsweise auf einem mit Klebschicht versehenen Hilfsträger aufgebracht sein. Es ist auch möglich, sie an ihren freien Enden oder in anderen Bereichen über eine Spritzhaut oder eine dünne Folie miteinander zu verbinden. Die Folie sollte so dünn oder entsprechend perforiert sein, daß sie auch leicht wieder eingerissen werden kann.

Weitere Eigenschaften, von denen ein Teil auch in den Unteransprüchen erwähnt ist, werden im folgenden anhand der Beschreibung von Ausführungsbeispielen erläutert. Die zugehörige Zeichnung umfaßt folgende Figuren :
Figur 1 zeigt einen Teil einer Wicklung, bei denen zwischen zwei Wicklungslagen Distanzelemente eingebaut sind ;
Figuren 2a-d zeigen verschiedene Querschnitte von Distanzelementen.

Die Teilwicklung, die in der Figur 1 dargestellt ist, ist aus Wicklungsdraht oder als Folienwicklung hergestellt, wie dies an sich als Stand der Technik bekannt ist. Die zwischen zwei Wicklungslagen 1, 2 in Achsenrichtung (oder im wesentlichen in Achsenrichtung) liegenden, über den Umfang verteilten, stabförmigen Distanzelemente 3 sind relativ dicht angeordnet, jedenfalls in Umfangsrichtung enger und dichter, als es bei den bekannten Vollprofil-Stabelementen üblich ist. Die Distanzelemente 3 sind als ein offenes Profil gestaltet, das einen _{lT}-förmigen Querschnitt hat. Diese Konfiguration besteht aus zwei Stützschenkeln 4, 5, die parallel zueinander liegen und mit einem senkrecht dazu liegenden Verbindungssteg 6 miteinander starr verbunden sind. Die Wandstärke der Stützschenkel beträgt etwa 5-20% der Querschnittsbreite bzw. -höhe. Diese Gestalt der Distanzelemente ermöglicht, daß auch der freie Teil des Querschnittes der Distanzelemente für den Wärmetransport durch die Kühlungsluft ausgenutzt wird, während gleichzeitig eine relativ dichte Belegung des Umfanges mit Distanzelementen zur Erhöhung der Festigkeit möglich ist. Durch diese dichtere Belegung kann die Wicklung mit höherem Metallanteil (Anteil an aktivem Material) gewickelt werden.

Die Distanzelemente können an ihren Füßen bzw. freien Enden 7 mit einer feinen Spritzhaut 8 untereinander verbunden sein, so daß Einlegen erleichtert wird. Anstelle einer Spritzhaut kann auch eine dünne Folie, die vorteilhafterweise leicht einzureißen ist, verwendet werden. Die Distanzelemente sind vorzugsweise aus Kunststoff im Extrudierverfahren oder aus glasfaserverstärktem Kunststoff hergestellt, wobei die Faservorzugsrichtung in Element-Achsenrichtung liegt.

Andere Möglichkeiten der Querschnittskonfiguration sind in den Figuren 2a bis d dargestellt. Figur 2a zeigt eine Querschnittsform ähnlich der in Figur 1. Die Stützschenkel 4, 5 enden in fußartigen Verbreiterungen 9. Im Bereiche der Übergänge von Stützschenkel zum Verbindungssteg 6 weisen die Distanzelemente Versteifungen 10 auf. Diese Versteifungen sind im vorliegenden Falle in den Winkeln angebrachte Verdickungen der verwendeten Kunststoffmasse. Die in Figur 2a dargestellte Querschnittsform ist daher geeignet, eine größere Belastung aufzunehmen als das Profil der Figur 1.

Figur 2b zeigt eine Querschnittsform, bei der die Stützschenkel 4b, 5b, zu den freien Enden 9b hin divergieren, wobei die nahe zueinander liegenden Enden durch einen Verbindungssteg 6b miteinander verbunden sind. Dadurch ergibt sich im Querschnitt eine Trapezform. Wird der Steg 6b weggelassen und eine entsprechende Neigung der Schenkel 4b, 5b gewählt, so kann sich auch eine V-Form ergeben.

Figur 2c zeigt eine H-Konfiguration, bei der die Stützschenkel 4c, 5c, parallel zueinander liegen und etwa in der Mitte durch einen Verbindungssteg 6c verknüpft sind. Diese Konfiguration hat den Vorteil, daß beim Einlegen dieses Profilquerschnittes oben und unten vertauscht werden kann.

Figur 2d zeigt eine Konfiguration, bei der Stützschenkel 4d, 5d parallel zueinander liegen und anstelle eines geraden Steges durch einen Bogen 6d miteinander verbunden sind. Wie bekannt, kann ein Bogen die aufliegenden Kräfte besonders gut nach den Seiten hin ableiten.

Die Höhe und Länge der Stützschenkel im Verhältnis zu den Verbindungsstegen bzw. dem Bogen ergibt sich aus den notwendigen Abständen der zu kühlenden Wicklungslagen bzw. aus den dem Fachmann bekannten Wärmeabführungsnotwendigkeiten bei bestimmter elektrischer Wicklungsleistung. Im übrigen lassen sich aus den Figuren 1 und 2 in etwa die Größenverhältnisse der Teile zueinander ablesen.

Bei der Montage der Wicklung werden die neuen Distanzelemente eingelegt und angebracht, wie dies bekannt ist. Beispielsweise ist auch möglich, Hilfsdistanzelemente während des Wickelns einzulegen und nach dem Aushärten der Wicklung wieder zu entfernen. Es ist auch möglich, die Distanzelemente auf eine Trägerfolie aufzukleben und in der gewünschten Anordnung innerhalb der Wicklungen anzubringen. Wie bekannt, können die Distanzelemente innerhalb der Oberspannungs- oder Unterspannungswicklung eingebracht oder zwischen die Ober- und Unterspannungswicklung eingelegt werden.

## Patentansprüche

1. Wicklung für einen Trockentransformator oder eine Drosselspule, bei der der Hohlraum zwischen wenigstens zwei Wicklungslagen (1, 2) durch eine axial ausgerichtete Abstandshalteanordnung in mehrere axial verlaufende Kühlkanäle unterteilt ist, wobei die Abstandshalteanordnung miteinander in Abstand verbundene Stützschenkel aufweist, dadurch gekennzeichnet, daß bei der Abstandshalteanordnung jeweils zwei der Stützschenkel (4, 5 ; 4b, 5b ; 4c, 5c ; 4d, 5d) frei enden und paarweise zu einzelnen Distanzelementen (3) starr miteinander verbunden sind.

2. Wicklung nach Anspruch 1, dadurch gekennzeichnet, das die Stützschenkel (4, 5 ; 4c, 5c) parallel zueinander liegen und zusammen mit einem Verbindungssteg (6 ; 6c) einen H- oder π-förmigen Querschnitt bilden (Figur 2a, 2c).

3. Wicklung nach Anspruch 1, dadurch gekennzeichnet, daß die Stützschenkel (4b, 5b) zu den freien Enden (9b) hin divergieren und einen Trapez- oder V-förmigen Querschnitt bilden (Figur 2).

4. Wicklung nach Anspruch 1, dadurch gekennzeichnet, daß die Stützschenkel (4d, 5d) parallel oder gewinkelt zueinander liegen und durch einen bogenförmigen Verbindungssteg (6d) untereinander verbunden sind (Figur 2d).

5. Wicklung nach einem der Ansprüche 1 bis 4, dadurch gekennzeichnet, daß die Distanzelemente im Bereich der Übergänge von Stützschenkel zum Verbindungssteg oder Bogen Versteifungen (10) aufweisen.

6. Wicklung nach Anspruch 1, dadurch gekennzeichnet, daß die freien Enden der Distanzelemente mit fußartigen Verbreiterungen (9) versehen sind.

7. Wicklung nach Anspruch 1, dadurch gekennzeichnet, daß mehrere Distanzelemente an den freien Enden der Verbindungsstege über eine Spritzhaut (8) oder eine dünne Folie miteinander verbunden sind.

8. Wicklung nach Anspruch 1, dadurch gekennzeichnet, daß die Distanzelemente (3) aus glasfaserverstärktem Kunststoff hergestellt sind, wobei die Faservorzugsrichtung in Elementachsenrichtung liegt.

## Claims

1. A winding for a dry transformer or reactor, in which the hollow space between at least two winding layers (1, 2) is divided into a plurality of axially extending cooling channels by an axially aligned spacer assembly, with the spacer assembly including supporting legs interconnected with a spacing from each other, characterized in that in the spacer assembly, two of the supporting legs (4, 5 ; 4b, 5b ; 4c, 5c ; 4d, 5d) each terminate freely and are rigidly interconnected in pairs to define separate distance elements (3).

2. The winding according to claim 1, characterized in that the supporting legs (4, 5 ; 4c, 5c) are disposed in parallel with each other and difine an H-shaped or a-shaped cross-section in conjunction with a connecting web (6, 6c) (Figures 2a, 2c).

3. The winding according to claim 1, characterized in the supporting legs (4b, 5b) diverge toward their free ends (9b) and difine a trapezoidal or V-shaped cross-section (Figure 2b).

4. The winding according to claim 1, characterized in that the supporting legs (4d, 5d) are disposed in parallel or under an angel to each other and interconnected by an arcuate connecting web (6d) (Figure 2d).

5. The winding according to any one of claims 1 to 4, characterized in that the distance elements include stiffeners (10) in the region of the transitions from the supporting leg to the connecting web or arcuate portion.

6. The winding according to claim 1, characterized in that the free end of the distance elements are provided with foot-like enlargements (9).

7. The winding according to claim 1, characterized in that a plurality of distance elements are interconnected at the free ends of the connecting webs through a sprayed skin (8) or a thin sheet of film.

8. The winding according to claim 1, characterized in that the distance elements (3) are formed of fiberglass-reinforced plastics material, with the preferential fiber direction extending in the direction of the element axis.

## Revendications

1. Enroulement pour un transformateur à sec ou pour une bobine d'arrêt, dans lequel l'espace vide entre au moins deux couches d'enroulement (1, 2) est subdivisé en plusieurs canaux de refroidissement dirigés axialement par un agencement d'entretoisement qui est dirigé axialement et qui présente des jambes de soutien mutuellement liées et écartées, caractérisé en ce que, au sein de l'agencement d'entretoisement, les jambes de soutien (4, 5 ; 5b, 5b ; 4c, 5c ; 4d, 5d) sont rigidement liées entre elles, par paires constituant des éléments d'écartement individuels (3) et présentant à chaque fois deux extrémités libres.

2. Enroulement selon la revendication 1, caractérisé en ce que les jambes de soutien (4, 5 ; 4c, 5c) sont mutuellement parallèles et forment, en combinaison avec une âme de liaison (6 ; 6c), une section transversale en forme de H ou de ₇r (figure 2a, 2c).

3. Enroulement selon la revendication 1, caractérisé en ce que les jambes de soutien (4b, 5b) divergent en direction de leurs extrémités libres (9b) et forment une section transversale en forme de trapèze ou de V.

4. Enroulement selon la revendication 1, caractérisé en ce que les jambes de soutien (4d, 5d) sont mutuellement parallèles ou forment un angle et sont reliées entre elles par une âme de liaison (6d) en forme d'arc (figure 2d).

5. Enroulement selon l'une des revendications 1 à 4, caractérisé en ce que les éléments d'écartement présentent des renforts (10) dans la région des transitions des jambes de soutien à l'âme de liaison ou à l'arc.

6. Enroulement selon la revendication 1, caractérisé en ce que les extrémités libres des éléments d'écartement sont munies d'élargissements du genre pied (9).

7. Enroulement selon la revendication 1, caractérisé en ce que plusieurs éléments d'écartement sont mutuellement liés, par une mince feuille ou par une peau produite par injection (8), aux extrémités libres des âmes de liaison.

8. Enroulement selon la revendication 1, caractérisé en ce que les éléments d'écartement (3) sont réalisés en matière plastique renforcée par des fibres de verre, la direction préférentielle des fibres se trouvant dans la direction axiale des éléments.
